# FASCICULE DE BREVET EUROPEEN

(11) **EP 0 973 425 B1**
(45) Date de publication et mention de la délivrance du brevet: **26.09.2001**
(21) Numéro de dépôt: 98914947.1
(22) Date de dépôt: 19.03.1998
(51) Int. Cl.: A47C 27/10, A47C 27/08

(54) **PROCEDE ET APPAREIL DE DEGONFLAGE RAPIDE ET DE VIDAGE SENSIBLEMENT TOTAL D'UNE CHAMBRE GONFLABLE, EN PARTICULIER UNE CHAMBRE D'UN DISPOSITIF DE SUPPORT, TEL QU'UN MATELAS**
VERFAHREN UND GERÄT ZUM SCHNELLEN ENTLEEREN EINER LUFTKAMMER, INSBESONDERE FÜR EINE KÖRPERSTÜTZE WIE EINE MATRATZE
METHOD AND APPARATUS FOR QUICK SUBSTANTIALLY COMPLETE DEFLATING AND EMPTYING OF AN INFLATABLE CHAMBER, IN PARTICULAR A SUPPORT DEVICE CHAMBER SUCH AS A MATTRESS

(30) Priorité: 19.03.1997 FR 9703331
(43) Date de publication de la demande: 26.01.2000
(73) Titulaire: Hill-Rom Industries S.A., 34195 Montpellier Cedex 5 (FR)
(72) Inventeur: VIARD, Jean-Louis, F-34790 Grabels (FR)
(74) Mandataire: Portal, Gérard
(86) Numéro de dépôt international: FR9800549
(87) Numéro de publication internationale: WO9841128

(56) Documents cités:
- EP-A- 0 676 158
- WO-A-97/04690

## Description

L'invention concerne essentiellement un procédé et un appareil de dégonflage rapide et de vidage sensiblement total d'une chambre gonflable, en particulier une chambre d'un dispositif de support, tel qu'un matelas. L'invention trouve une application particulièrement avantageuse dans la prévention et le traitement des complications liées à l'alitement et l'immobilisation prolongée, notamment des escarres.

Il est connu dans l'état antérieur de la technique, notamment par le document antérieur du déposant FR-A-2 718 347 = EP-A-676 158, un procédé et un dispositif de support d'un élément à supporter, en particulier le corps d'un patient, permettant un support à une profondeur d'enfoncement contrôlé, essentiellement constante.

Cependant, dans la technique antérieure, de telles chambres gonflables, qui constituent une application préférée des surfaces thérapeutiques, posent un problème au moment de leur transport. Il faut réduire au maximum leur volume en les manipulant au minimum, vue les risques de contamination possible, pour en faciliter leur portabilité.

Pour réduire leur volume, il faut réaliser un vidage de sensiblement la totalité de l'air qu'elles contiennent. Or, les manipulations les plus répandues pour obtenir ce vidage de l'air sont le roulage du matelas sur lui-même ou un appui sur toute la surface de celui-ci. Ces manipulations de vidage peuvent être la source de contamination, risque qui est particulièrement important dans le cadre de matelas thérapeutique où les patients peuvent être atteints de maladie contagieuse. En outre, cette réduction de volume est relativement coûteuse en temps.

Cependant, antérieurement à l'invention, personne ne s'est posé le problème du vidage rapide et sensiblement total d'une chambre gonflable, en particulier une chambre d'un dispositif de support, tel qu'un matelas.

Le document WO97/04690 décrit un matelas parasol rafraîchisseur à gonflage et pliage automatique utilisant l'énergie solaire, c'est-à-dire un matelas de plage pour lequel le volume à gonfler ou dégonfler est faible et le problème de la contamination possible lors de la manipulation du matelas ne se pose pas comme dans le cadre de matelas thérapeutiques où les patients peuvent être atteints de maladies contagieuses et en outre dont le temps de gonflage ou de dégonflage ne se pose pas puisque l'utilisateur est à la plage. En outre le principe du gonflage ou du dégonflage selon ce document par l'énergie solaire ne peut être lié à un gonflage ou à un dégonflage rapide.

Ainsi, la présente invention a pour but principal de résoudre le nouveau problème technique consistant en la fourniture d'une solution qui permette de réaliser une réduction maximale de volume et en un temps relativement court d'une chambre gonflable, en particulier une chambre d'un dispositif de support tel, qu'un matelas.

La présente invention a encore pour but principal de résoudre le nouveau problème technique précité selon une solution qui permette de réaliser cette réduction de volume d'une chambre gonflable en moins de 10 min, de préférence en moins de 5 min, et encore mieux en moins d'environ 2 min.

La présente invention a encore pour but principal de résoudre le nouveau problème technique précité en fournissant une solution qui permette d'éviter toute contamination pour le personnel technique ou soignant, c'est-à-dire en évitant ou éliminant tout contact direct entre le personnel technique ou soignant et la chambre gonflable, en particulier une chambre d'un dispositif de support, tel qu'un matelas et avantageusement un matelas thérapeutique.

L'ensemble de ces problèmes techniques est résolu pour la première fois par la présente invention, d'une manière simple, peu coûteuse, facile à mettre en oeuvre et utilisable à l'échelle industrielle et médicale.

Ainsi, selon un premier aspect, la présente invention fournit un procédé de réduction rapide de volume d'une chambre faisant partie d'un dispositif de support comprenant un matelas thérapeutique de support du corps d'un patient, gonflable par un fluide de gonflage, ladite chambre présentant un volume de gonflage donné, comprenant une étape préalable de gonflage de la chambre à une pression de gonflage prédéterminée, caractérisé en ce que, au moment de la désactivation de la chambre gonflable, notamment en vue de son transport, on réalise un dégonflage rapide par aspiration à grand débit du fluide de gonflage présent dans ladite chambre à un débit égal ou supérieur à 50 l/min jusqu'à obtenir un vidage sensiblement total du fluide de gonflage de ladite chambre.

Selon un mode de réalisation avantageux du procédé selon l'invention, celui-ci est caractérisé en ce que la chambre précitée fait partie d'un dispositif de support, en particulier de support du corps d'un patient, ce dispositif de support comprenant de préférence un matelas.

Selon un mode de réalisation avantageux du procédé selon l'invention, celui-ci est caractérisé en ce que le grand débit servant au dégonflage rapide de la chambre est réalisé à un débit égal ou supérieur à 100 l/min, de préférence encore supérieur à 200 l/min et encore de préférence supérieur à 300 l/min.

Selon encore un autre mode de réalisation avantageux de l'invention, le dégonflage rapide à grand débit est réalisé à une faible pression qui peut être inférieure à environ 20 mbars.

Selon encore un autre mode de réalisation avantageux de l'invention, la durée totale du dégonflage de la chambre est égale ou inférieure à environ 10 min, de préférence égale ou inférieure à environ 5 min, et encore mieux inférieure à environ 2 min, en particulier de l'ordre de 1 min.

La présente invention trouve une application particulièrement avantageuse dans le cadre d'un procédé de support d'un élément à supporter, en particulier le corps d'un patient, comprenant la prévision d'au moins un dispositif de support comprenant au moins une chambre souple, gonflable, fermée ou à échappement contrôlé, des moyens de remplissage ou d'évacuation d'un fluide de remplissage de ladite chambre étant prévus ainsi que des moyens de commande d'un remplissage ou d'une évacuation dudit fluide de gonflage en fonction de divers paramètres retenus, notamment la distance d'enfoncement d'un élément à supporter tel que le corps d'un patient dont l'élément de support comprenant ladite chambre et/ou la pression de gonflage dans ladite chambre, caractérisé en ce qu'il comprend en outre des moyens de dégonflage rapide par aspiration à grand débit du fluide de gonflage.

Il est à noter incidemment que les paramètres de réglage de distance d'enfoncement ou de la pression de gonflage dans la chambre sont bien connus à l'homme de l'art et permettent en particulier dans le cas du support d'un patient de réaliser des performances attendues en matière de prévention ou de traitement du patient, en particulier des complications liées à un alitement ou à une immobilisation prolongés, notamment des escarres, ainsi que d'éviter des pressions relativement élevées aux différentes parties de l'élément à supporter, en particulier le corps d'un patient, qui sont préjudiciables au traitement et au confort de certains types de patients, en particulier des patients ayant subi une greffe de peau ou des patients sujets à des douleurs aiguës consécutives à certaines maladies.

Dans le cadre de l'invention, le procédé vise plus particulièrement la réduction maximale du volume du dispositif de support et notamment de la chambre gonflable pour obtenir un volume minimum, sans manipulation.

Selon un deuxième aspect, la présente invention concerne également un appareil de gonflage rapide d'une chambre faisant partie d'un dispositif de support comprenant un matelas thérapeutique de support du corps d'un patient, gonflable par un fluide de gonflage, ladite chambre présentant un volume de gonflage déterminé, comprenant des moyens de gonflage de ladite chambre gonflable par un fluide de gonflage à une pression de gonflage prédéterminée, caractérisé en ce qu'il comprend en outre des moyens de dégonflage rapide de ladite chambre par aspiration dudit fluide de gonflage à grand débit, à un débit égal ou supérieur à 50 l/min, ces moyens de dégonflage rapide étant mis en oeuvre lors de la désactivation de ladite chambre notamment en vue de son transport avec un volume réduit au minimum.

Selon un mode de réalisation particulièrement avantageux de l'invention, les moyens de dégonflage rapide précités à grand débit comprennent au moins une turbine ou miniturbine, par exemple délivrant un débit égal ou supérieur à 50 l/min, mieux égal ou supérieur à 100 l/min, encore mieux égal ou supérieur à 200 l/min et encore de préférence supérieur à 300 l/min.

Selon encore un mode de réalisation avantageux de l'invention, ces moyens de dégonflage rapide sont commandés par des moyens de contrôle qui peuvent comprendre avantageusement une centrale de commande comprenant habituellement une unité centrale électronique ou électromécanique ou encore électropneumatique gérant le fonctionnement automatique du dégonflage de la chambre par lesdits moyens de dégonflage. Ces moyens de contrôle sont bien connus à l'homme de l'art et ne sont pas décrits plus en détail ici. Ils sont généralement du type de ceux décrits dans le document précédent du déposant FR-A-2 718 347 = EP-A-676 158 auquel l'homme de l'art pourra se reporter.

Selon un autre mode de réalisation particulièrement avantageux de l'invention, les moyens de dégonflage rapide précités peuvent être au moins provisoirement connectables au tuyau d'alimentation en fluide de gonflage de la chambre gonflable, à l'entrée d'aspiration de ces moyens de dégonflage, par exemple à l'entrée d'aspiration d'une turbine ou miniturbine qui constitue le moyen de dégonflage actuellement préféré. Dans le cadre de ce mode de réalisation, on commandra alors les moyens de dégonflage rapide jusqu'à aspiration essentiellement complète du fluide de gonflage contenu dans la chambre gonflable.

Dans le cadre de l'invention, il est préféré que le fluide de gonflage de la chambre soit constitué par de l'air, mais on peut naturellement utiliser un liquide tel que de l'eau ou une solution aqueuse.

Selon un autre mode de réalisation particulièrement avantageux de l'invention, on peut aussi prévoir des moyens de dégonflage rapide qui sont prévus pour servir également au gonflage de la chambre gonflable précitée, les mêmes moyens étant ainsi utilisés à la fois pour le gonflage et le dégonflage rapide de la chambre gonflable par une simple modification de connexion du conduit d'alimentarion en fluide de gonflage de la chambre gonflable, comme cela est bien compréhensible à l'homme de l'art et comme cela sera aisément compréhensible en référence aux figures 2 et 3 qui seront expliquées plus loin.

Selon encore un autre mode de réalisation, actuellement préféré de l'invention, l'appareil comprend des moyens uniques de pompage servant au gonflage ou au dégonflage de la chambre gonflable précitée, ces moyens uniques comprenant une entrée d'alimentation en fluide, soit depuis une réserve de fluide de gonflage en position de gonflage, soit du fluide de gonflage depuis la chambre, en position de dégonflage de ladite chambre, ainsi qu'une sortie d'alimentation en fluide de gonflage, soit aboutissant au conduit d'alimentation en fluide de gonflage de la chambre en position de gonflage de ladite chambre, soit débouchant dans la réserve de fluide de gonflage ou dans l'atmosphère environnante en position de dégonflage de celle-ci.

Selon ce dernier mode de réalisation, il est préféré que les moyens uniques de gonflage ou de dégonflage rapide comprennent une turbine ou miniturbine comprenant deux voies d'accès de fluide de gonflage, une voie d'accès depuis la réserve de fluide de gonflage, et une voie d'accès depuis la chambre gonflable, et de deux voies de sortie, une voie de sortie au moins provisoirement en communication avec la chambre gonflable et une voie de sortie au moins provisoirement communiquante avec la réserve de fluide ou avec l'atmosphère environnante.

Selon un mode de réalisation actuellement préféré où le fluide est constitué par de l'air, la réserve en fluide est en fait constituée par l'atmosphère environnante.

Dans une variante de réalisation particulière, les deux voies d'accès à la turbine ou miniturbine peuvent être constituées d'une part par une voie principale normale de connexion avec la réserve de fluide, en particulier l'atmosphère environnante, et une voie d'accès secondaire comprenant par exemple un système de venturi communiquant provisoirement avec la conduite d'alimentation de la chambre gonflable par l'intermédiaire d'un moyen autorisant ou interdisant la communication, tel qu'une vanne, selon que l'on désire réaliser le gonflage ou le dégonflage rapide de ladite chambre.

On comprend ainsi que grâce à l'invention on peut réaliser un dégonflage rapide, sensiblement total de la chambre gonflable, sans contact physique avec la chambre gonflable, en un minimum de temps, inférieur à 10 min, avantageusement inférieur à 5 min et encore mieux inférieur à 2 min, idéalement environ 1 min.

On comprend ainsi que l'invention permet de résoudre les problèmes techniques précédemment énoncés d'une manière simple, peu coûteuse, facile à mettre en oeuvre et utilisable à l'échelle industrielle et médicale.

L'invention permet également de dégonfler rapidement tout type de chambre et en particulier des chambres de dispositif de support, en particulier de support du corps d'un patient.

Dans le cadre de l'invention, le dispositif de support ou matelas peut comprendre une multitude de coussins ou boudins communiquant entre eux, ou communiquant entre eux seulement par zones en permettant ainsi de définir des zones gonflées à des pressions différentes.

D'autre part, selon un autre mode de réalisation, les coussins ou boudins peuvent être dégonflés alternativement individuellement, séquentiellement, notamment un sur deux, un sur trois, un sur quatre ou un sur n, par un moyen de dégonflage distinct qui, de préférence, consistera généralement en une vanne de mise de l'échappement à l'air libre.

Dans le cadre de l'invention, le moyen de dégonflage rapide est prévu pour réaliser un dégonflage réalisant un vidage sensiblement total du fluide de gonflage, en particulier l'air, ce qui n'est pas réalisé par un dégonflage classique par une simple mise de l'échappement de la chambre à l'air libre.

On comprend ainsi que l'invention trouve aussi application dans tout type de chambre gonflable.

D'autres buts, caractéristiques et avantages de l'invention apparaîtront clairement à la lumière de la description explicative qui va suivre faite en référence à plusieurs modes de réalisation actuellement préférés de l'invention donnés simplement à titre d'illustration et qui ne sauraient donc en aucune façon limiter la portée de l'invention. Il est à noter que toute caractéristique qui apparaît être nouvelle vis-à-vis d'un état de la technique antérieure quelconque fait partie de l'invention dans sa généralité, c'est-à-dire en tant que moyen général, à partir de la description prise dans son ensemble. De ce fait, les figures 1 à 5 annexées font partie intégrante de la présente invention.

Dans les figures :
- la figure 1 est une vue schématique de principe d'un appareil de dégonflage rapide selon la présente invention, selon un premier mode de réalisation dans lequel la chambre gonflable est une chambre gonflable d'un élément de support d'un élément à supporter tel qu'un corps d'un patient, cet élément de support étant dans ce cas du type matelas ;
- les figures 2 et 3 représentent un deuxième mode de réalisation selon la présente invention avec un moyen de pompage de fluide servant alternativement à un gonflage rapide (figure 2) et un dégonflage rapide (figure 3) ; et
- les figures 4 et 5 représentent un troisième mode de réalisation d'un appareil selon la présente invention, actuellement préféré, comprenant encore un moyen unique de pompage de fluide, selon un circuit de circulation de fluide de gonflage à commande automatique, la position de gonflage rapide de ces circuits étant représentée en figure 4 et la position de dégonflage rapide étant représentée à la figure 5.

En référence à la figure 1, il est représenté un premier mode de réalisation d'un appareil selon la présente invention représenté par le numéro de référence général 10.

Cet appareil comprend un dispositif de support proprement dit 12, comprenant par exemple au moins une zone fermée ou à échappement contrôlé 13, souple, gonflable, pouvant, par exemple, être composée d'une multiplicité de boudins gonflables communiquant entre eux. Cette chambre 13 est gonflable sous une pression de gonflage initiale prédéterminée, réglable. Ce dispositif de support 12 repose généralement sur un sommierl4 ou moyen équivalent.

Naturellement, ce dispositif de support 12 peut être subdivisé en plusieurs chambres gonflables qui peuvent être ainsi gonflées à une pression de gonflage initiale prédéterminée différente de celle des autres chambres.

Il est avantageux que cet appareil 10 comprenne aussi des moyens de contrôle 40 qui comprennent avantageusement une centrale de commande 42 qui comprend habituellement une unité centrale électronique ou électromécanique ou encore électropneumatique gérant le fonctionnement automatique du gonflage de la chambre 13. Ces moyens de contrôle 40 sont bien connus à l'homme de l'art et ne sont pas décrits plus en détail ici. Ils sont généralement du type de ceux décrits dans le document précédent du déposant FR-A-2 718 347 = EP-A-0 676 158 auquel l'homme de l'art pourra se reporter.

Dans le cadre du mode de réalisation de la présente invention représenté à la figure 1, lorsqu'en fin de traitement du patient P, il est souhaité réaliser un dégonflage rapide avec vidage essentiellement total de la chambre 13, la conduite 16 d'alimentation en fluide de gonflage de la chambre 13 est connectée à l'entrée 18 des moyens de dégonflage 20, comme représenté, la sortie 22 des moyens de dégonflage 20 étant connectée à une réserve de fluide. On comprend que dans le cas où le fluide est de l'air, la sortie 22 est directement connectée à l'atmosphère environnante, comme représenté. Avantageusement, les moyens de dégonflage 20 comprennent une turbine ou miniturbine 24 réalisant un dégonflage à grand débit ce qui est en général réalisé aussi à faible pression. De telles turbines ou miniturbines 24 sont bien connues à l'homme de l'art et disponibles dans le commerce. Elles sont généralement capables de délivrer des débits de l'ordre de plus de 200 l/min, en particulier de l'ordre de 350 l/min à une faible pression d'environ 8 mbars. Ici, la pression n'a pas d'importance lors du dégonflage.

Grâce à la présence de ces moyens de dégonflage, il est possible de dégonfler très rapidement, c'est-à-dire en général avec un temps de l'ordre de 1 min, la totalité du volume de la chambre 13 de sorte que le dispositif de support, ici un matelas, occupe un volume extrêmement faible. Cette réduction de volume est réalisée sans manipulation du dispositif de support 12, ce qui permet un stockage avec un volume réduit au minimum ainsi qu'un transport aisé, sans risque de contamination du personnel technique ou soignant.

En référence aux figures 2 et 3, on a représenté un deuxième mode de réalisation d'un appareil selon la présente invention pour lequel les mêmes numéros de référence sont utilisés par rapport au mode de la figure 1, mais augmentés de 100 pour les parties identiques ou ayant la même fonction. Ainsi, l'appareil a le numéro de référence général 110, le dispositif de support le numéro de référence général 112, la chambre est référencée 113, le sommier 114, la conduite d'alimentation en fluide de gonflage 116, les moyens de contrôle 140 et la centrale de commande 142.

Selon un deuxième mode de réalisation, l'appareil 110 comprend des moyens uniques 120 de pompage de fluide de gonflage qui peuvent soit fonctionner en mode de gonflage de la chambre 113, comme représenté à la figure 2, soit en mode de dégonflage de la chambre 113, comme représenté à la figure 3, par une simple modification de la connexion à l'entrée 118 et à la sortie 122 de la conduite d'alimentation 116 de la chambre 113, comme cela est bien compréhensible à l'homme de l'art et sera expliqué plus en détail ci-après.

Par ailleurs, l'appareil 110 comprend aussi sur la conduite d'alimentation 116 une vanne anti-retour 130, par exemple à clapet taré à quelques millibars. Il est prévu sur la conduite 116 entre la sortie 122 et la vanne anti-retour 130 une conduite 132 en dérivation constituant des moyens de communication provisoire avec l'atmosphère environnante ou une réserve de fluide de gonflage selon que le fluide est constitué par de l'air ou non, comprenant des moyens tels qu'une vanne 134 permettant de mettre lorsque cela est désiré, c'est-à-dire comme montré à la figure 3, la sortie 122 des moyens de pompage 120 en communication avec l'atmosphère environnante ou avec une réserve de fluide de gonflage.

En outre, la chambre 113 peut également communiquer au moins provisoirement avec l'atmosphère environnante ou avec une réserve de fluide de gonflage par une conduite 136 comprenant des moyens d'ouverture provisoire 138 tels qu'une vanne, commandés par voie électronique, électromécanique ou électropneumatique par les moyens de contrôle 140 et sa centrale de commande 142, comme cela est symbolisé par les flèches correspondantes à la figure 2.

On comprend ainsi qu'avec le montage représenté à la figure 2, les moyens de contrôle 140 avec sa centrale 142 peuvent commander un gonflage rapide initial par les moyens de pompage 120, tels qu'une turbine ou miniturbine, de la chambre 113 jusqu'à la pression de gonflage prédéterminée recherchée. En outre, lors du support du patient P sur le dispositif de support 112, il est possible d'assurer une régulation de la pression dans la chambre 113 en fonction d'une distance D d'enfoncement souhaité ou de la pression de gonflage dans la chambre 113 comme cela est bien connu à l'homme de l'art et notamment par le document précédent du déposant FR-A-2 718 347 = EP-A-0 676 158 auquel l'homme de l'art pourra se reporter. Dans ce cadre, l'ouverture provisoire des moyens d'ouverture 138, tels qu'une vanne, permettent de réaliser des dégonflages contrôlés limités de la chambre 113 pour obtenir une régulation de la distance d'enfoncement D du patient P dans le dispositif de support 112 où une pression de gonflage prédéterminée dans la chambre 113.

Dans le cadre de l'invention, lorsque l'on souhaite réaliser un dégonflage complet rapide du matelas impliquant un vidage sensiblement total de la chambre 113, on réalise la modification de structure représentée à la figure 3, à savoir que la conduite 116 d'alimentation de la chambre 113 est déconnectée des moyens anti-retour 130 pour être reliée à l'entrée 118 des moyens de pompage 120. En outre, les moyens de communication provisoire 134 sont alors ouverts. De ce fait, la mise en route des moyens de pompage 120 réalise un pompage rapide du fluide de gonflage contenu dans la chambre 113 qui est évacué par la conduite en dérivation 132 soit vers l'atmosphère environnante lorsqu'il s'agit de l'air ou un gaz compatible avec l'atmosphère qui pourrait par exemple être de l'azote, ou vers une réserve de fluide de gonflage lorsque le fluide doit être conservé et réutilisé.

De cette manière, le dégonflage total impliquant un vidage sensiblement total du fluide de gonflage de la chambre 113 est réalisé en un temps extrêmement court comme dans le cas de la figure 1, avec un minimum de manipulation dans le dispositif et sans avoir à manipuler le dispositif de support 112 définissant la chambre 113, en vue d'un rangement ou d'un transport, ce qui limite ou évite des contaminations aux personnels techniques ou soignants.

En référence aux figures 4 et 5, on a représenté un troisième mode de réalisation d'un appareil selon la présente invention pour lequel les numéros de référence sont encore augmentés de 100. Ainsi, l'appareil a le numéro de référence général 210, le dispositif de support le numéro de référence 212, la chambre numéro de référence 213, etc. Ce mode de réalisation des figures 4 et 5 constitue une variante du mode de réalisation des figures 2 et 3, cette variante étant actuellement préférée. Dans ce cadre, on observera que les modifications résident dans la subdivision de la conduite d'alimentation 216 en fluide de gonflage de la chambre 213 qui comprend une première subdivision 216a reliée au moyen anti-retour 230 eux-mêmes reliés à la sortie 222 des moyens de pompage 220, et une deuxième dérivation 216b reliée au moins provisoirement par des moyens de communication provisoire 244, tels qu'une vanne, avec une deuxième entrée 218bis montée en dérivation de l'entrée principale 218 des moyens de pompage 220. Cette deuxième entrée 218bis en dérivation peut, par exemple, comprendre un venturi.

On comprend que lorsque les moyens de communication provisoire 244 sont fermés, la deuxième entrée 218bis en dérivation ne fonctionne pas, celle-ci n'entrant en action que lorsque les moyens de communication provisoire 244 sont ouverts. Ces moyens de communication 244 peuvent être constitués par une simple vanne. Ces moyens de communication provisoire 244 sont, dans le cadre de l'invention, combinés avec les moyens de communication provisoire 234 montés sur la dérivation 232 de la partie de conduite 216a destinée à alimenter en fluide de gonflage la chambre gonflable 213. Dans le cadre de l'invention, les moyens de communication provisoire 234 et 244 peuvent être fermés simultanément comme représenté à la figure 4, ce qui permet lors d'un pompage par les moyens de pompage 220 d'assurer un gonflage ou une régulation de gonflage de la chambre 213, ou ouverts simultanément comme représenté à la figure 5 ce qui permet d'assurer un dégonflage avec vidage sensiblement total de la chambre 213 comme cela est bien compréhensible à un homme de l'art à partir de la considération de la figure 5. De ce fait, les moyens 234 et 244 constituent en quelque sorte des moyens uniques qui peuvent être commandés très simplement manuellement ou par voie électronique, électromagnétique ou électropneumatique par la centrale de commande 242 et les moyens de contrôle 240.

Par voie de conséquence, le gonflage et la régulation de gonflage par la disposition représentée à la figure 4 sont aisément commandés par les moyens de contrôle 240 et la centrale de commande 242 tandis que le dégonflage avec vidage sensiblement total de la chambre 213 est commandé par la disposition automatiquement modifiée de la figure 5, par simple commande automatique de l'ouverture simultanée des moyens de communication provisoire 234 et 244.

On comprend que l'invention permet ainsi d'aboutir à un dégonflage rapide par une seule commande, sans connexion/déconnexion de tuyaux d'alimentation de la chambre gonflable 213.

## Revendications

1. Procédé de réduction rapide de volume d'une chambre (13 ; 113 ; 213) faisant partie d'un dispositif de support (12 ; 112 ; 212) comprenant un matelas thérapeutique de support du corps d'un patient (P), gonflable par un fluide de gonflage, ladite chambre (13 ; 113 ; 213) présentant un volume de gonflage donné, comprenant une étape préalable de gonflage de la chambre à une pression de gonflage prédéterminée, **caractérisé en ce que**, au moment de la désactivation de la chambre gonflable, notamment en vue de son transport, on réalise un dégonflage rapide par aspiration à grand débit du fluide de gonflage présent dans ladite chambre (13 ; 113 ; 213) à un débit égal ou supérieur à 50 l/min jusqu'à obtenir un vidage sensiblement total du fluide de gonflage de ladite chambre.

2. Procédé selon la revendication 1, **caractérisé en ce que** le grand débit servant au dégonflage rapide de la chambre est réalisé à un débit égal ou supérieur à 100 l/min, de préférence encore supérieur à 200 l/min et encore de préférence supérieur à 300 l/min.

3. Procédé selon l'une des revendications 1 à 2, **caractérisé en ce que** le dégonflage rapide à grand débit précité est réalisé à une faible pression qui peut être inférieure à environ 20 mbars.

4. Procédé selon l'une des revendications précédentes, **caractérisé en ce que** la durée totale du dégonflage de la chambre (13 ; 113 ; 213) est égale ou inférieure à environ 10 min, de préférence égale ou inférieure à environ 5 min, et encore mieux inférieure à environ 2 min et en particulier de l'ordre de 1 min.

5. Appareil (10 ; 110 ; 210) de gonflage rapide d'une chambre (13 ; 113 ; 213) faisant partie d'un dispositif de support (12 ; 112 ; 212) comprenant un matelas thérapeutique de support du corps d'un patient (P), gonflable par un fluide de gonflage; ladite chambre gonflable présentant un volume de gonflage déterminé, comprenant des moyens de gonflage de ladite chambre gonflable par un fluide de gonflage à une pression de gonflage prédéterminée, **caractérisé en ce qu'**il comprend en outre des moyens (20 ; 120 ; 220) de dégonflage rapide de ladite chambre (13 ; 113 ; 213) par aspiration dudit fluide de gonflage à grand débit, à un débit égal ou supérieur à 50 l/min, ces moyens (20 ; 120 ; 220) de dégonflage rapide étant mis en oeuvre lors de la désactivation de ladite chambre (13 ; 113 ; 213) notamment en vue de son transport avec un volume réduit au minimum.

6. Appareil selon la revendication 5, **caractérisé en ce que** les moyens (20 ; 120 ; 220) de dégonflage rapide précités à grand débit comprennent au moins une turbine ou miniturbine (24 ; 124 ; 224), par exemple délivrant un débit égal ou supérieur à 50 l/min, mieux égal ou supérieur à 100 l/min, encore mieux supérieur à 200 l/min et encore de préférence supérieur à 300 l/min.

7. Appareil selon la revendication 5 ou 6, **caractérisé en ce que** les moyens (20 ; 120 ; 220) de dégonflage rapide sont commandés par des moyens de contrôle (40 ; 140 ; 240) qui peuvent comprendre avantageusement une centrale de commande (42 ; 142 ; 242) comprenant habituellement une unité centrale électronique ou électromécanique ou encore électropneumatique gérant le fonctionnement automatique du dégonflage de la chambre (13 ; 113 ; 213) par lesdits moyens de dégonflage.

8. Appareil selon l'une des revendications 5 à 7, **caractérisé en ce que** les moyens (20 ; 120 ; 220) de dégonflage rapide précités peuvent être au moins provisoirement connectables au tuyau d'alimentation (16 ; 116 ; 216) en fluide de gonflage de la chambre gonflable (13 ; 113 ; 213), à l'entrée d'aspiration (18 ; 118 ; 218bis) de ces moyens de dégonflage (20 ; 120 ; 220).

9. Appareil selon l'une des revendications 5 à 8, **caractérisé en ce que** les moyens (20 ; 120 ; 220) de dégonflage rapide sont prévus pour servir également au gonflage de la chambre gonflable précitée et constituent ainsi des moyens de pompage unique, les mêmes moyens étant ainsi utilisés à la fois pour le gonflage et le dégonflage rapide de la chambre gonflable (13 ; 113 ; 213) par une simple modification de connexion du conduit d'alimentation (16 ; 116 ; 216a ou b) en fluide de gonflage de la chambre gonflable (figure 3 ou figure 5).

10. Appareil selon l'une des revendications 5 à 9, **caractérisé en ce qu'**il comprend des moyens uniques de pompage (20 ; 120 ; 220) servant au gonflage ou au dégonflage de la chambre gonflable précitée, ces moyens uniques comprenant une entrée (18 ; 118 ; 218) d'alimentation en fluide, soit depuis une réserve de fluide de gonflage en position de gonflage, soit du fluide de gonflage depuis la chambre (13 ; 113 ; 213), en position de dégonflage de la chambre, ainsi qu'une sortie (22 ; 122 ; 222) d'alimentation en fluide de gonflage, soit aboutissant au conduit (16 ; 116 ; 216a) d'alimentation en fluide de gonflage de la chambre (13 ; 113 ; 213) en position de gonflage de la chambre, soit débouchant dans la réserve de fluide de gonflage ou dans l'atmosphère environnant (figure 3 ; figure 5) en position de dégonflage de celle-ci.

11. Appareil selon la revendication 9 ou 10, **caractérisé en ce que** le moyen de pompage (220) comprend une entrée principale (218) et une entrée de dérivation (218bis), en particulier de type venturi.

## Patentansprüche

1. Verfahren zum raschen Reduzieren des Volumens einer Kammer (13; 113; 213), die Teil einer Auflageeinrichtung (12; 112; 212) ist, welche eine mit Hilfe eines Aufblasfluids aufblasbare therapeutische Matratze zur Lagerung des Körpers eines Patienten (P) aufweist, wobei die Kammer (13; 113; 213) ein gegebenes Aufblasvolumen aufweist, welches Verfahren einen vorhergehenden Schritt des Aufblasens der Kammer mit einen vorbestimmten Aufblasdruck umfasst, **dadurch gekennzeichnet, dass** zum Zeitpunkt der Deaktivierung der aufblasbaren Kammer, insbesondere für den Transport derselben, ein rasches Entleeren mittels Hochleistungsabsaugung des in der Kammer (13; 113; 213) enthaltenen Aufblasfluids mit einem Durchsatz von mindestens 50 l/min erfolgt, bis eine im Wesentlichen vollständige Entfernung des Aufblasfluids aus der Kammer erreicht ist.

2. Verfahren nach Anspruch 1, **dadurch gekennzeichnet, dass** die dem raschen Entleeren der Kammer dienende Hochleistungsabsaugung mit einem Durchsatz von mindestens 100 l/min, vorzugsweise über 200 l/min, noch bevorzugter über 300 l/min, erfolgt.

3. Verfahren nach einem der Ansprüche 1 bis 2, **dadurch gekennzeichnet, dass** das rasche Hochleistungs-Entleeren bei einem niedrigen Druck, der unter etwa 20 mbar liegen kann, durchgeführt wird.

4. Verfahren nach einem der vorhergehenden Ansprüche, **dadurch gekennzeichnet, dass** die Gesamtdauer des Entleerens der Kammer (13; 113; 213) höchstens etwa 10 min, vorzugsweise höchstens etwa 5 min, noch bevorzugter höchstens etwa 2 min und insbesondere etwa 1 min beträgt.

5. Vorrichtung (10; 110; 210) zum raschen Aufblasen einer Kammer (13; 113; 213), die Teil einer Auflageeinrichtung (12; 112; 212) ist, welche eine mit Hilfe eines Aufblasfluids aufblasbare therapeutische Matratze zur Lagerung des Körpers eines Patienten (P) aufweist, wobei die aufblasbare Kammer ein bestimmtes Aufblasvolumen aufweist, mit Mitteln zum Aufblasen der aufblasbaren Kammer mit Hilfe eines Aufblasfluids mit einem vorbestimmten Aufblasdruck, **dadurch gekennzeichnet, dass** sie weiters Mittel (20; 120; 220) zum raschen Entleeren der Kammer (13; 113; 213) mittels Hochleistungsabsaugung des Aufblasfluids mit einem Durchsatz von mindestens 50 l/min aufweist, wobei diese Mittel (20; 120; 220) für das rasche Entleeren bei der Deaktivierung der Kammer (13; 113; 213), insbesondere für den Transport derselben mit einem auf das Minimum reduzierten Volumen, zum Einsatz gelangen.

6. Vorrichtung nach Anspruch 5, **dadurch gekennzeichnet, dass** die Mittel (20; 120; 220) zum raschen Hochleistungs-Entleeren mindestens eine Turbine oder Miniturbine (24; 124; 224) aufweisen, die beispielsweise einen Durchsatz von mindestens 50 l/min, besser mindestens 100 l/min, noch besser über 200 l/min und bevorzugt über 300 l/min liefert.

7. Vorrichtung nach Anspruch 5 oder 6, **dadurch gekennzeichnet, dass** die Mittel (20; 120; 220) zum raschen Entleeren von Steuermitteln (40; 140; 240) gesteuert werden, die vorteilhaft eine Steuerzentrale (42; 142; 242) mit üblicherweise einer elektronischen oder elektromechanischen oder auch elektropneumatischen Zentraleinheit zur Steuerung des automatischen Bewirkens der Entleerung der Kammer (13; 113; 213) mit Hilfe dieser Mittel zum Entleeren aufweisen.

8. Vorrichtung nach einem der Ansprüche 5 bis 7, **dadurch gekennzeichnet, dass** die Mittel (20; 120; 220) zum raschen Entleeren zumindest vorübergehend an eine Zuführleitung (16; 116; 216) für Aufblasfluid zur aufblasbaren Kammer (13; 113; 213) am Absaugeingang (18; 118; 218a) dieser Mittel zum Entleeren (20; 120; 220) anschließbar sind.

9. Vorrichtung nach einem der Ansprüche 5 bis 8, **dadurch gekennzeichnet, dass** die Mittel (20; 120; 220) zum raschen Entleeren auch zum Aufblasen der aufblasbaren Kammer vorgesehen sind und so die einzige Pumpeinrichtung bilden, weshalb ein- und dieselbe Einrichtung sowohl zum Aufblasen und als auch zum raschen Entleeren der aufblasbaren Kammer (13; 113; 213) durch einfache Umstellung des Anschlusses der Zuführleitung (16; 116; 216a oder b) für Aufblasfluid zur aufblasbaren Kammer verwendet wird (Fig. 3 oder Fig. 5).

10. Vorrichtung nach einem der Ansprüche 5 bis 9, **dadurch gekennzeichnet, dass** sie eine einzige Pumpeinrichtung (20; 120; 220) aufweist, die zum Aufblasen und zum Entleeren der aufblasbaren Kammer dient, wobei diese einzige Einrichtung einen Eingang (18; 118; 218) zur Zuführung von Fluid entweder aus einer Aufblasfluid-Reserve in der Aufblasposition oder des Aufblasfluids aus der Kammer (13; 113; 213) in der Position des Entleerens der Kammer aufweist sowie einen Ausgang (22; 122; 222) zur Zuführung von Aufblasfluid, der entweder, in der Position des Aufblasens der Kammer, zu der Leitung (16; 116; 216a) für die Zuführung von Aufblasfluid zur Kammer (13; 113; 213) führt oder, in der Position des Entleerens derselben, in die Aufblasfluid-Reserve oder in die Außenumgebung mündet (Fig. 3; Fig. 5).

11. Vorrichtung nach Anspruch 9 oder 10, **dadurch gekennzeichnet, dass** die Pumpeinrichtung (220) einen Haupteingang (218) und einen Nebeneingang (218a), insbesondere vom Venturi-Typ, aufweist.

## Claims

1. A method of rapidly reducing the volume of a chamber (13; 113; 213) that is part of a support device (12; 112; 212) that comprises a therapeutic mattress for supporting the body of a patient (P) and that can be inflated with an inflation fluid, said chamber (13; 113; 213) having a given inflation volume, said method comprising a prior step of inflating the chamber to a predetermined inflation pressure, said method being **characterised in that**, on deactivating the inflatable chamber, in particular so as to transport it, the chamber (13; 113; 213) is deflated rapidly by sucking out the inflation fluid present in said chamber at a high flow rate of not less than 50 litres per minute (l/min) until all of the inflation fluid is substantially removed from said chamber.

2. A method according to claim 1, **characterised in that** the high flow rate serving to deflate the chamber rapidly is implemented at a flow rate of not less than 100 l/min, preferably greater than 200 l/min, and more preferably greater than 300 l/min.

3. A method according to claim 1 or 2, **characterised in that** said rapid deflation at a high flow rate is implemented at a low pressure which may be lower than about 20 mbars.

4. A method according to one of the preceding claims, **characterised in that** the total duration of the deflation of the chamber (13; 113; 213) is not more than about 10 minutes, preferably not more than about 5 minutes, better still less than about 2 minutes, and in particular about 1 minute.

5. Apparatus (10; 110; 210) for rapidly inflating a chamber (13; 113; 213) that is part of a support device (12; 112; 212) that comprises a therapeutic mattress for supporting the body of a patient (P) and that can be inflated with an inflation fluid, said inflatable chamber having a determined inflation volume, said apparatus comprising inflation means for inflating said inflatable chamber with an inflation fluid to a predetermined inflation pressure, said apparatus being **characterised in that** it further comprises rapid deflation means (20; 120; 220) for rapidly deflating said chamber (13; 113; 213) by sucking out said inflation fluid at a high flow rate of not less than 50 l/min, the rapid deflation means (20; 120; 220) being used on deactivating said chamber (13; 113; 213), in particular so as to transport it with its volume being reduced to as small as possible.

6. Apparatus according to claim 5, **characterised in that** said rapid deflation means (20; 120; 220) for deflating the chamber rapidly at a high flow rate comprise at least one turbine or mini-turbine (24; 124; 224), e.g. delivering a flow rate of not less than 50 l/min, better still not less than 100 l/min, even better still not less than 200 l/min, and preferably greater than 300 l/min.

7. Apparatus according to claim 5 or 6, **characterised in that** the rapid deflation means (20; 120; 220) are controlled by control means (40; 140; 240) which may advantageously comprise a control station (42; 142; 242) usually comprising an electronic, electro-mechanical, or electro-pneumatic processing unit managing automatic operation of deflation of the chamber (13; 113; 213) by said deflation means.

8. Apparatus according to one of claims 5 to 7, **characterised in that** said rapid deflation means (20; 120; 220) may be at least temporarily connectable to the feed tube (16; 116; 216) via which the inflatable chamber (13; 113; 213) is fed with inflation fluid, at the suction inlet (18; 118; 218bis) of the deflation means (20; 120; 220).

9. Apparatus according to one of claims 5 to 8, **characterised in that** the rapid deflation means (20; 120; 220) are organised to serve also to inflate said inflatable chamber, thereby constituting single pumping means, the same means thus being used both for inflating and for deflating the inflatable chamber (13; 113; 213) rapidly, merely by modifying the connection configuration of the feed duct (16; 116; 216a or b) via which the inflatable chamber is fed with inflation fluid (Figure 3 or Figure 5).

10. Apparatus according to one of claims 5 to 9, **characterised in that** it comprises single pumping means (20; 120, 220) serving both to inflate and to deflate said inflatable chamber, the single means being provided with an inlet (18; 118; 218) via which inflation fluid is fed in either from an inflation fluid supply, in the chamber inflation position, or from the chamber (13; 113; 213), in the chamber deflation position, and with an outlet (22; 122; 222) via which inflation fluid is delivered either to the feed duct (16; 116; 216a) via which the chamber (13; 113; 213) is fed with inflation fluid, in the chamber inflation position, or to the inflation fluid supply or to the surrounding atmosphere, in the chamber deflation position (Figure 3; Figure 5).

11. Apparatus according to claim 9 or 10, **characterised in that** the pumping means (220) are provided with a main inlet (218), and with a branch inlet (218bis), in particular of the venturi type.
